# EUROPÄISCHE PATENTSCHRIFT

(11) **EP 1 944 100 B1**
(45) Veröffentlichungstag und Bekanntmachung des Hinweises auf die Patenterteilung: **19.08.2009**
(21) Anmeldenummer: 07000380.1
(22) Anmeldetag: 09.01.2007
(51) Int. Cl.: B21D 7/06, F01D 5/30, F01D 11/00

(54) **Biegevorrichtung zum Einbiegen eines Sicherungsbleches eines Rotors einer Turbine**
Bending apparatus for bending a locking plate of a rotor in a turbine
Dispositif de pliage destiné au pliage de la tôle de sécurité d'un rotor d'un turbine

(43) Veröffentlichungstag der Anmeldung: 16.07.2008
(73) Patentinhaber: SIEMENS AKTIENGESELLSCHAFT, 80333 München (DE)
(72) Erfinder: Bilstein, Björn, 45277 Essen (DE); Schröder, Peter, 45307 Essen (DE)

(56) Entgegenhaltungen:
- DE-A1- 1 963 364
- JP-A- 2000 008 808
- US-A- 4 846 628

## Beschreibung

Die Erfindung betrifft eine Biegevorrichtung zum Einbiegen eines Sicherungsbleches eines Rotors einer Turbine, welches Sicherungsblech in einer entlang des Umfangs des Rotors erstreckenden Nut eingesetzt ist.

Es ist bekannt, durch Sicherungsbleche die an einer Stirnseite des Rotors angeordneten Dichtelemente gegen eine Verschiebung in Umfangsrichtung zu sichern. Dabei werden an die Rotorscheibe zuerst die Dichtelemente in Umfangsnuten eingesetzt, wonach ein am Dichtelement angeordnetes Sicherungsblech in einer am Rotor vorgesehenen Ausnehmung eingebogen wird. Der Einbiegevorgang erfolgt manuell mit Hilfe eines einfachen Hebels, welcher in einer Hohlkehle der Rotorscheibe angesetzt wird und sich während des Einbiegevorgangs an diesem abstützt.

Nachteil der bekannten Montageanordnung ist, dass der zum Einbiegen des Sicherungsbleches verwendete Hebel unter Umständen von der Rotorscheibe seitlich abrutschen kann.

Aufgabe der Erfindung ist daher die Bereitstellung einer Biegevorrichtung zum Einbiegen eines Sicherungsbleches, mit der ein sicheres und jederzeit reproduzierbares Ergebnis für die umzubiegenden Sicherungsbleche erreicht werden kann.

Die auf die Vorrichtung gerichtete Aufgabe wird mit einer Biegevorrichtung gemäß den Merkmalen des Anspruchs 1 gelöst.

Die erfindungsgemäße Biegevorrichtung umfasst eine zwei Abschnitte aufweisende Halterung, deren erster Abschnitt in die Nut des Rotors einsetzbar ist und deren zweiter Abschnitt bei in der Nut eingesetzter Halterung aus dieser hervorsteht sowie einen am zweiten Abschnitt drehbar gelagerten Hebel mit einer Anlagefläche zum Anlegen an einem umzubiegenden Schenkel des in der Nut eingesetzten Sicherungsbleches.

Die Erfindung geht von der Erkenntnis aus, dass das Umbiegen eines Sicherungsbleches, welches in der Umfangsnut eines Rotors eingesetzt ist, besonders einfach und zuverlässig durchgeführt werden kann, wenn dazu eine Biegevorrichtung genutzt wird, welche während des Biegevorganges in ihrer Lage gesichert ist. Dies wird mit einer Biegevorrichtung erreicht, welche ebenfalls in derjenigen Nut eingesetzt ist, in der auch das Sicherungsblech montiert worden ist.

Das vor dem Umbiegen rechtwinklige Sicherungsblech ragt mit einem seiner beiden Schenkel aus der Nut des Rotors heraus. Die am Hebel vorgesehene Anlagefläche dient zum Anlegen an denjenigen Schenkel des Sicherungsbleches, welcher aus der Nut des Rotors herausragt. Durch das manuelle Betätigen des Hebels wird dieser Schenkel teilweise um einen Vorsprung umgebogen, so dass dieser am Vorsprung beidseitig anliegt.

Weitere vorteilhafte Ausgestaltungen sind in den Unteransprüchen angegeben.

Zweckmäßigerweise ist der Hebel um eine Drehachse schwenkbar, welche bei in Betriebslage befindlicher Biegevorrichtung senkrecht zur Radialrichtung des Rotors steht. Hierdurch wird erreicht, dass der umzubiegende Schenkel des Sicherungsbleches stets planungsgetreu umgebogen wird.

Zweckmäßigerweise ist der erste Abschnitt der Halterung entlang der Erstreckung des Nutgrundes der Nut anlegbar. Eine sichere Betriebslage der Biegevorrichtung kann somit erreicht werden. Ein Verkippen der Biegevorrichtung wird aufgrund der flächigen Anlage des erstens Abschnittes am Nutgrund der Nut verhindert. Dies gewährleistet, dass die Drehachse des Hebels stets senkrecht zur Radialrichtung des Rotors ausgerichtet ist.

Um eine korrekte Ausrichtung der Biegevorrichtung gegenüber dem Rotor zu erreichen, ist der erste Abschnitt der Halterung mit einer Ausnehmung versehen. Vorzugsweise ist die Ausnehmung in Umfangsrichtung betrachtet mittig am ersten Abschnitt angeordnet. Die Ausnehmung ist vorgesehen, um entweder den das Sicherungsblech haltenden Bolzen, welcher sich durch das Sicherungsblech erstreckt, aufzunehmen oder um demjenigen Schenkel des Sicherungsbleches aufzunehmen, welcher in der Nut eingesetzt ist. In der ersten Ausgestaltung weist der erste Abschnitt der Halterung eine Wandstärke auf, die der Breite der Nut, verringert um die Wandstärke des Sicherungsbleches entspricht. Für die zweitgenannte Ausgestaltung weist der erste Abschnitt eine Wandstärke auf, die der Breite der Nut entspricht. Mit beiden vorgenannten Ausgestaltungen kann die Biegevorrichtung in Umfangsrichtung des Rotors betrachtet gegenüber diesem exakt ausgerichtet werden, so dass zum Einbiegen des umzubiegenden Schenkels des Sicherungsbleches die Biegevorrichtung stets in einer vorgesehenen Betriebslage angeordnet ist. Die Biegevorrichtung sitzt dann spielfrei in der Nut.

Zweckmäßigerweise weist der zweite Abschnitt der Halterung eine Wandstärke auf, die größer ist als die Breite der Nut.

Die Erfindung wird anhand einer Zeichnung erläutert, wobei weitere Merkmale und Vorteile beschrieben sind.

Es zeigen:
- FIG 1: den Querschnitt durch das äußere Ende einer Rotorscheibe mit einem stirnseitig angeordneten Dichtelement sowie einem Sicherungsblech,
- FIG 2: das Sicherungsblech in einer perspektivischen Darstellung,
- FIG 3: einen Bolzen,
- FIG 4: die Biegevorrichtung gemäß der Erfindung in perspektivischer Darstellung,
- FIG 5: eine Biegevorrichtung in einer entlang des Umfangs des Rotors erstreckenden Nut in perspektivischer Darstellung und
- FIG 6: einen Querschnitt durch die Anordnung gemäß FIG 5.

In FIG 1 ist ein Querschnitt durch den äußeren Bereich einer Rotorscheibe 10 einer Turbine dargestellt. Eine Axialrichtung des Rotors, welche mit dessen Drehachse zusammen fällt, ist mit A bezeichnet. An der äußeren Mantelfläche der Rotorscheibe 10 sind in Axialrichtung verlaufende, entlang des Umfangs gleichmäßig verteilte Haltenuten vorgesehen, in denen Laufschaufeln der Turbine eingeschoben werden können. Um die in den Haltenuten eingeschobenen Laufschaufeln gegen eine Verschiebung in Axialrichtung zu sichern, ist an zumindest einer Stirnseite 12 der Rotorscheibe 10 ein so genanntes Dichtelement 14 vorgesehen, welches jeweils die stirnseitige Öffnung einer der Haltenuten überdeckt. Das Dichtelement 14 ist mit seinem inneren Ende 18 in eine entlang des Umfangs des Rotors endlos umlaufende Dichtungsnut 16 eingesetzt. Die umlaufende Dichtungsnut 16 wird dabei einerseits von der Stirnseite 12 der Rotorscheibe 10 und andererseits von einem dazu benachbarten, ebenfalls endlos umlaufenden ersten Vorsprung 20 begrenzt. Benachbart zu dem ersten Vorsprung 20 ist ein weiterer endlos umlaufender Vorsprung 22 vorgesehen, wobei zwischen dem ersten Vorsprung 20 und dem weiteren Vorsprung 22 eine weitere Nut 24 eingeschlossen ist. Die weitere Nut 24 ist zur Aufnahme eines Sicherungsbleches 26 vorgesehen. An einer Seitenfläche 28 des weiteren Vorsprungs 22 sind entlang des Umfangs verteilte Löcher in Form von Bohrungen 30 vorgesehen, welche sich durch die Seitenwände der weiteren Nut 24 und der Dichtungsnut 16 erstrecken. Jede Bohrung 30 ist zur Aufnahme eines Bolzens 34 vorgesehen, welcher die in der Dichtungsnut 16 sitzenden Dichtelemente 14 in ihrer Betriebslage halten und gegen eine Verschiebung in Umfangsrichtung, d. h. senkrecht zur Zeichnungsebene, sichern.

In FIG 2 ist eine Ausgestaltung des Sicherungsbleches 26 gezeigt mit einem ersten Schenkel 36 und einem zweiten Schenkel 38. Die beiden Schenkel 36, 38 des Sicherungsbleches 26 stehen vor dessen Verwendung annähernd senkrecht zueinander. Der erste Schenkel 36 ist dabei flächig ausgebildet und weist ein zentrales Loch 40 auf, in welchem der Bolzen 34 einzusetzen ist. Der zweite Schenkel 38 ist hingegen teilweise schmaler als der erste Schenkel 36 ausgebildet, so dass dieser mit einer Zunge 42 endet. Die Zunge 42 ist dafür vorgesehen, im eingebauten Zustand die stirnseitige Öffnung der Bohrung 30 zumindest teilweise zu überdecken.

In FIG 3 ist der in die Anordnung gemäß FIG 1 einzusetzende Bolzen 34 in perspektivischer Darstellung gezeigt. Der Bolzen 34 weist dabei ein erstes mit einer Fase versehenes Ende 44 auf sowie ein zweites Ende 46, in dem stirnseitig eine Bohrung 48, versehen mit einem Gewinde, vorgesehen ist.

Zur Montage der gezeigten Anordnung gemäß FIG 1 werden nicht dargestellte Laufschaufeln in nicht dargstellten Haltenuten eingeschoben. Anschließend wird das Dichtelement 14 durch eine kombinierte Radial- und Axialbewegung in die Dichtungsnut 16 eingesetzt und anschließend zur Stirnseite 12 der Rotorscheibe 10 verkippt, bis dieses annähernd parallel zur Stirnseite 12 ausgerichtet ist. Danach wird das Sicherungsblech 26 in die weitere Nut 24 eingesetzt, so dass dessen Loch 40 mit der Bohrung 30 fluchtet. Daraufhin wird der Bolzen 34 in die Bohrung 30 eingesetzt, wobei dieser in eine Ausnehmung des Dichtelementes 14 eingreift. Um den Bolzen 34 gegen Verlust zu sichern, ist einer der Schenkel des Sicherungsbleches 26 durch Aufbringen einer Kraft F derartig umzubiegen, dass danach dessen freier Schenkel 36 die stirnseitige Öffnung der Bohrung 30 zumindest teilweise überdeckt.

In FIG 4 ist die zum Einbiegen des Sicherungsbleches 26 vorgesehene Biegevorrichtung 50 perspektivisch dargestellt. Die Biegevorrichtung 50 umfasst dabei eine Halterung 52, welche sich aus einem ersten Abschnitt 54 und einem zweiten Abschnitt 56 zusammensetzt. Der erste Abschnitt 54 ist zum Einsetzen in die weitere Nut 24 des Rotors vorgesehen. Der sich an dem ersten Abschnitt 54 radial außen anschließende zweite Abschnitt 56 weist einen Hebel 60 mit einer Anlagefläche 62 zum Anlegen an den umzubiegenden Schenkel des in der weiteren Nut 24 eingesetzten Sicherungsbleches 26 auf. Der Hebel 60 ist dabei um eine Drehachse 64 schwenkbar, welche bei in der Nut 24 eingesetzter Biegevorrichtung 50 senkrecht zur Radialrichtung des Rotors steht.

Der erste Abschnitt 54 der Halterung 52 ist mit einer Ausnehmung 66 versehen. In einer ersten Ausgestaltung ist die Ausnehmung 66 dafür vorgesehen, dass trotz in der weiteren Nut 24 eingesetztem Bolzen 34 und trotz eingesetztem Sicherungsblech 26 der erste Abschnitt 54 zusätzlich in die weitere Nut eingesetzt werden kann. Dazu ist erforderlich, dass die Ausnehmung 66 - in Umfangsrichtung des Rotors betrachtet - eine Breite aufweist, die mindestens dem Durchmesser des Bolzens 34 entspricht. In dieser Ausgestaltung weist der erste Abschnitt 54 der Halterung 52 eine Wandstärke auf, die der Breite der weiteren Nut 24, verringert um die Wandstärke des Sicherungsbleches 26 entspricht.

In einer alternativen Ausgestaltung der Biegevorrichtung 50 weist die Ausnehmung 66 eine Breite auf, die mindestens der Breite des Sicherungsbleches 26, gesehen in Umfangsrichtung, entspricht. Für diese, nicht dargestellte alternative Ausgestaltung ist vorgesehen, dass sowohl der erste Schenkel 36 des Sicherungsbleches 26 als auch der erste Abschnitt 54 jeweils eine Wandstärke aufweist, die gleich der Breite der weiteren Nut 24 ist.

Für jede der beiden vorgenannten Ausgestaltungen kann gewährleistet werden, dass das Sicherungsblech 26 während des Einbiegevorgangs annähernd spielfrei in der weiteren Nut 24 gehalten wird. Das Sicherungsblech 26 ist dann in verspannter Lage, so dass durch Betätigen des Hebels 60 die frei endende Zunge 42 an die Seitenfläche 28 des weiteren Vorsprungs 22 gebogen werden kann, um die Öffnung der Bohrung 30 zumindest teilweise zu überdecken.

FIG 5 zeigt in perspektivischer Darstellung die Biegevorrichtung 50 in ihrer Betriebsposition. Dabei ist die Biegevorrichtung 50 mit ihrer Halterung 52 teilweise in die weitere Nut 24 eingesetzt. Insbesondere ist dabei der erste - in Betriebslage radial innen liegende - Abschnitt 54 vollständig in der Nut 24 eingesetzt. Des Weiteren zeigt FIG 5 das in der Dichtungsnut 16 eingesetzte Dichtelement 14 sowie eine am Außenumfang der Rotorscheibe 10 vorgesehene Haltenut 68 für Laufschaufeln. Das Sicherungsblech 26 ist in der gezeigten Darstellung bereits umgebogen, so dass der zweite Schenkel 38 des Sicherungsbleches 26 die Öffnung der Bohrung 30 bereits teilweise verschließt und den Bolzen 34 gegen Verlust sichert.

FIG 6 zeigt einen Querschnitt durch die Anordnung gemäß FIG 5 mit in der Dichtungsnut 16 angeordnetem Dichtelement 14, mit in der weiteren Nut 24 angeordnetem Sicherungsblech 26 und mit in der Nut 24 eingesetzter Biegevorrichtung 50. Die Biegevorrichtung 50, die Nut 24 und das Sicherungsblech 26 sowie der Vorsprung 22 sind dabei so aufeinander abgestimmt, dass, wenn der erste Abschnitt 54 der Halterung 50 entlang des Nutgrundes der Nut 24 flächig aufsetzt, die Anlagefläche 62 des Hebels 60 an dem noch umzubiegenden Schenkel 38' anlegbar ist. Durch das Schwenken des Hebels 60 um die Drehachse 64 gemäß des Pfeils B kann der Schenkel 38' in die zweite Position, die durch 38'' dargestellt ist, umgebogen werden. In dieser Position verschließt der zweite Schenkel 38'' die Bohrung 30.

Mit der vorgegebenen Ausgestaltung der Biegevorrichtung kann jedes Sicherungsblech in vorbestimmter Art und Weise an der Rotorscheibe befestigt werden, wodurch sich eine besonders zuverlässige und sichere Montage gewährleisten lässt.

Insgesamt kann mit der Erfindung eine Biegevorrichtung 50 zum Einbiegen eines Sicherungsbleches 26 eines Rotors einer Turbine angegeben werden, mittels der eine zuverlässige Befestigung des Sicherungsbleches 26 erfolgt. Die Biegevorrichtung umfasst eine zwei Abschnitte 54, 56 aufweisende Halterung 52, deren erster Abschnitt 54 in die Nut 24 des Rotors eingesetzt ist und deren zweiter Abschnitt 56 bei in der Nut 24 eingesetzter Halterung 52 aus dieser hervorsteht. Durch einen am zweiten Abschnitt 56 drehbar gelagerten Hebel 60 kann das Sicherungsblech 26 zuverlässig zur Sicherung eines Bolzens 34 gegen Verlust umgebogen werden.

## Patentansprüche

1. Biegevorrichtung (50) zum Einbiegen eines Sicherungsbleches (26) eines Rotors einer Turbine,
welches umzubiegende Sicherungsblech (26) in einer sich entlang des Umfangs des Rotors erstreckenden Nut (24) eingesetzt ist,
umfassend eine zwei aneinander angrenzende Abschnitte (54, 56) aufweisende Halterung (52),
deren erster Abschnitt (54) in die Nut (24) des Rotors einsetzbar ist und
deren zweiter Abschnitt (56) bei in der Nut (24) eingesetzter Halterung (52) aus dieser hervorsteht und
einen am zweiten Abschnitt (56) drehbar gelagerten Hebel (60) mit einer Anlagefläche (62) zum Anlegen an einem umzubiegenden Schenkel (38) des in der Nut (24) eingesetzten Sicherungsbleches (26).

2. Biegevorrichtung (50) nach Anspruch 1,
bei der der Hebel (60) um eine Drehachse (64) schwenkbar ist, welche bei in der Betriebslage befindlicher Biegevorrichtung (50) zur Radialrichtung des Rotors senkrecht ist.

3. Biegevorrichtung (50) nach Anspruch 1 oder 2,
bei der der erste Abschnitt (54) bei in der Betriebslage befindlicher Biegevorrichtung (50) entlang der Erstreckung des Nutgrundes der Nut (24) anlegbar ist.

4. Biegevorrichtung (50) nach Anspruch 1, 2 oder 3,
bei der der erste Abschnitt (54) der Halterung (52) mit einer Ausnehmung (66) versehen ist.

5. Biegevorrichtung (50) nach Anspruch 4,
bei der die Ausnehmung (66) in Umfangsrichtung betrachtet mittig am ersten Abschnitt (54) angeordnet ist.

6. Biegevorrichtung (50) nach einem der vorangehenden Ansprüche,
bei der der erste Abschnitt (54) eine Wandstärke aufweist, die der Breite der Nut (24), verringert um die Wandstärke des Sicherungsbleches (26), entspricht und
bei der die Ausnehmung (66) eine Breite in Umfangsrichtung aufweist, die mindestens dem Durchmesser des Bolzens (34) entspricht.

7. Biegevorrichtung (50) nach Anspruch 6,
bei der der zweite Abschnitt (56) eine Wandstärke aufweist, die größer ist als die Breite der Nut (24).

8. Biegevorrichtung (50) nach einem der Ansprüche 1 bis 5, bei der der erste Abschnitt (54) eine Wandstärke aufweist, die der Breite der Nut (24) entspricht und die Ausnehmung (66) eine Breite aufweist, die der Breite des Sicherungsbleches (26) entspricht.

## Claims

1. Bending device (50) for bending in a locking plate (26) of a rotor of a turbine,
which locking plate (26) to be bent over is inserted in a groove (24) which extends along the circumference of the rotor,
comprising a mounting (52) which has two sections (54, 56) which are adjacent to each other,
the first section (54) of which can be inserted into the groove (24) of the rotor, and
the second section (56) of which, with the mounting (52) inserted in the groove (24), projects from this groove, and
a lever (60), which is rotatably mounted on the second section (56), with a contact surface (62) for bearing upon a leg (38), which is to bent over, of the locking plate (26) which is inserted in the groove (24).

2. Bending device (50) according to Claim 1,
in which the lever (60) is pivotable around a rotational axis (64) which, with the bending device (50) in the operating position, is perpendicular to the radial direction of the rotor.

3. Bending device (50) according to Claim 1 or 2,
in which the first section (54), with the bending device (50) in the operating position, can lay along the extent of the groove base of the groove (24).

4. Bending device (50) according to Claim 1, 2 or 3,
in which the first section (54) of the mounting (52) is provided with a recess (66).

5. Bending device (50) according to Claim 4,
in which the recess (66) is arranged in the middle on the first section (54), as seen in the circumferential direction.

6. Bending device (50) according to one of the preceding claims,
in which the first section (54) has a wall thickness which corresponds to the width of the groove (24), reduced by the wall thickness of the locking plate (26), and
in which the recess (66) has a width in the circumferential direction which corresponds at least to the diameter of the bolt (34).

7. Bending device (50) according to Claim 6,
in which the second section (56) has a wall thickness which is greater than the width of the groove (24).

8. Bending device (50) according to one of Claims 1 to 5,
in which the first section (54) has a wall thickness which corresponds to the width of the groove (24), and the recess (66) has a width which corresponds to the width of the locking plate (26).

## Revendications

1. Dispositif ( 50 ) de pliage pour plier une tôle ( 26 ) de sécurité d'un rotor d'une turbine,
cette tôle ( 26 ) de sécurité à plier étant insérée dans une rainure ( 24 ) s'étendant le long du pourtour du rotor,
comprenant une fixation ( 52 ) ayant deux parties ( 54, 56 ) voisines l'une de l'autre,
dont la première partie ( 54 ) peut être insérée dans la rainure ( 24 ) du rotor et
dont la deuxième partie ( 56 ) est, lorsque la fixation ( 52 ) est insérée dans la rainure ( 24 ), en saillie de celle-ci et
un levier ( 60 ) monté tournant dans la deuxième partie ( 56 ) et ayant une surface ( 62 ) d'application à une branche ( 38 ) à plier de la tôle ( 26 ) de sécurité insérée dans la rainure ( 24 ).

2. Dispositif (50) de pliage suivant la revendication 1,
dans lequel le levier ( 60 ) est monté pivotant autour d'un axe ( 64 ) de rotation qui, lorsque le dispositif ( 50 ) de pliage se trouve en la position de fonctionnement, est perpendiculaire à la direction radiale du rotor.

3. Dispositif (50) de pliage suivant la revendication 1 ou 2,
dans lequel la première partie ( 54 ) peut être mise, lorsque le dispositif ( 50 ) de pliage se trouve, dans la position de fonctionnement, le long de l'étendue du fond de la rainure ( 24 ).

4. Dispositif (50) de pliage suivant la revendication 1, 2 ou 3,
dans lequel la première partie ( 54 ) de la fixation ( 52 ) est munie d'un évidement ( 66 ).

5. Dispositif (50) de pliage suivant la revendication 4,
dans lequel l'évidement ( 66 ) est disposé, considéré dans la direction périphérique, au milieu sur la première partie ( 54 ).

6. Dispositif (50) de pliage suivant l'une des revendications précédentes,
dans lequel la première partie ( 54 ) a une épaisseur de paroi qui correspond à la largeur de la rainure ( 2 ) diminuée de l'épaisseur de paroi de la tôle ( 26 ) de sécurité et
dans lequel l'évidement ( 66 ) a une largeur dans la direction périphérique qui correspond au moins au diamètre de l'axe ( 34 ) .

7. Dispositif (50) de pliage suivant la revendication 6,
dans lequel la deuxième partie ( 56 ) a une épaisseur de paroi qui est plus grande que la largeur de la rainure ( 24 ).

8. Dispositif (50) de pliage suivant l'une des revendications 1 à 5,
dans lequel la première partie ( 54 ) a une épaisseur de paroi qui correspond à la largeur de la rainure ( 2 ) et l'évidement ( 66 ) a une largeur qui correspond à la largeur de la tôle ( 26 ) de sécurité.
